# FASCICULE DE BREVET EUROPEEN

(11) **EP 0 543 003 B1**
(45) Date de publication et mention de la délivrance du brevet: **28.02.1996**
(21) Numéro de dépôt: 92914412.9
(22) Date de dépôt: 17.06.1992
(51) Int. Cl.: B65D 90/14

(54) **CONTENEUR A BEQUILLES ESCAMOTABLES DANS LES LONGERONS LATERAUX**
Container mit einziehbaren Abstützungen in den seitlichen Holmen
CONTAINER WITH RETRACTABLE SUPPORTS IN THE LATERAL MEMBERS

(30) Priorité: 17.06.1991 FR 9107626
(43) Date de publication de la demande: 26.05.1993
(73) Titulaire: BULLE, Jean-Marie, F-25000 Besancon (FR)
(72) Inventeur: BULLE, Jean-Marie, F-25000 Besancon (FR)
(74) Mandataire: Poupon, Michel
(86) Numéro de dépôt international: FR9200543
(87) Numéro de publication internationale: WO9222481

(56) Documents cités:
- EP-A- 0 443 456
- FR-A- 1 280 959
- FR-A- 1 484 464

## Description

La présente invention a pour objet un perfectionnement apporté aux conteneurs, en particulier conteneurs métalliques, du type comportant deux longerons latéraux longitudinaux délimitant le volume structurel du conteneur, ainsi qu'une pluralité de béquilles support articulées sur le corps du conteneur et solidaires de celui-ci.

Des conteneurs de ce type sont en eux-mêmes connus.

Ils présentent néanmoins l'inconvénient essentiel que les béquilles, en position repliée, sont toujours en saillie par rapport au volume du conteneur, ce qui est un gros inconvénient pour l'utilisation de celui-ci et sa manutention.

On connait également les documents FR-A-1.280.959, FR-A-1.484.464 et EP-443.456 qui décrivent des plateaux de camions à pieds pliables. Mais ces dispositifs sont complexes et ne s'appliquent pas directement aux conteneurs.

L'invention vise à utiliser un longeron de la structure du conteneur comme élément de guidage.

L'invention a pour but de remédier à tous les inconvénients de l'art antérieur.

Conformément à l'invention on propose à cette fin un conteneur, en particulier un conteneur métallique, du type comportant deux longerons latéraux longitudinaux délimitant le volume structurel du conteneur, ainsi qu'une pluralité de béquilles support articulées sur le corps du conteneur et solidaires de celui-ci, caractérisé en ce que chaque béquille, en position de rangement, peut être escamotée totalement dans les longerons latéraux du conteneur de manière à ne laisser aucune pièce en saillie sous le volume structurel dudit conteneur.

Ce dispositif présente l'avantage de pouvoir être adapté sur tout conteneur existant à longerons latéraux, en respectant les contraintes liées au gabarit routier.

On comprendra mieux l'invention a l'aide de la description faite ci-après en référence aux dessins annexés dans lesquels :
- la figure 1 est une vue partielle en élévation latérale d'un dispositif conforme à l'invention en position d'utilisation ;
- la figure 2 est une vue de face de la figure 1 ;
- la figure 3 est une vue partielle en élévation latérale du dispositif de la figure 1 en position escamotée ;
- la figure 4 est une vue frontale en coupe transversale illustrant un détail du dispositif d'escamotage des béquilles.
- les figures 5a,5b,5c,5d illustrent une variante de mise en oeuvre.

Selon la caractéristique essentielle de l'invention, on propose un dispositif solidaire d'un conteneur pouvant s'incorporer au volume de celui-ci et à la structure d'origine d'un conteneur standard, par exemple un conteneur de 6,496 mètres (soit 20 pieds) construit à la norme ISO, béquilles restant également solidaires du conteneur en position escamotée sans dépasser le gabarit routier autorisé.

On se référera tout d'abord à la figure 4 pour la compréhension de la structure du conteneur.

Celui-ci comporte un corps de conteneur (1) proprement dit, avec un plancher (2) et reposant sur des longerons latéraux (3,4) ouverts latéralement vers l'extérieur, entretoisés par des solives (5) en I solidaires desdits longerons.

On notera que les longerons s'étendent jusqu'à la base (6) du conteneur et de son embase comme représenté par les coupes (3a,4a).

Selon l'invention on ménage d'un longeron à l'autre un fourreau (7) dans lequel sont aptes à coulisser les bras de soutien (8,9) des béquilles. Dans leur coulissement, ces bras de soutien sont guidés et retenus en position déployée extrème de manière à éviter leur sortie du fourreau (7), par une tringle (10) munie sur une de ses extrémités d'une ronde! le d'arrêt (11) soudée à une béquille (12) et à son autre extrémité d'un rondelle (13) pouvant coulisser par rapport à l'autre béquille (14). La rondelle d'arrêt (11) sera soudée sur la face extérieure du bras de soutien (8). Le bras de soutien (9) comporte à son extrémité intérieure une rondelle d'arrêt d'extension de béquille (15) et à son extrémité extérieure un bouchon soudé (16).

Les extrémités de chaque fourreau correspondant à une paire de béquilles seront soudées sur les longerons (3,4).

On se référera maintenant à la figure 1, où on a représenté par exemple la béquille (15) avec le longeron correspondant (3,3a) et le conteneur 1.

On voit également sur cette figure le fourreau cylindrique (7) et le bras de soutien (8).

La béquille (15) comporte un bras a appui (16) comportant un axe amovible (17) tourillonnant sur une chape (18) solidaire dudit bras d'appui.

Sur cet axe (17) est articulée une jambe de force (19) articulée sur le longeron correspondant en un point (20) dont la structure sera explicitée ci-après. La jambe de force est mobile, tout comme le bras d'appui (16) dans un plan sensiblement vertical.

L'axe amovible (17) sera muni d'une goupille de sécurité.

On comprendra que l'ensemble puisse être escamoté par retrait de l'axe (17), basculement de la jambe de force vers le haut, basculement du bras (16) vers le haut puis coulissement de celui-ci dans le fourreau (7).

On se référera maintenant à la figure 2.

L'articulation (20) comporte une plaque support (21) soudée sur le longeron et portant un axe à écrou (22) avec goupille.

La jambe de force (19) est articulée sur cet ensemble par une chape à rotule (23).

Pour conforter la fonction d'appui de la béquille, celle-ci comportera, rapporté sur le bras d'appui, un gousset sensiblement triangulaire (24) (voir figure 4).

Lors du rangement de la béquille, celui-ci pénétrera dans une ouverture (25) du longeron, visible à la figure 1 et en pointillés à la figure 2.

De manière usuelle, chaque béquille comportera une semelle d'appui (26) pour une meilleure répartition de l'effort sur le sol.

On explicitera maintenant le blocage de chaque béquille en position escamotée dans le longeron correspondant.

Tout d'abord, après désolidarisation de la jambe de force (19) et de la chape (18) par retrait de l'axe (17), le bras d'appui (16) est basculé vers le haut dans le sens de la flèche (27), tandis que la jambe d'appui est basculée dans le même sens.

Après coulissement du bras de soutien dans son fourreau, le dispositif occupe la position représentée à la figure 3.

De manière avantageuse, le bras d'appui (16) comportera une pièce rapportée (28) qui coopérera pour le verrouillage avec une chape (29) du longeron. Pour le verrouillage, on utilisera avantageusement l'axe (17) et sa goupille de blocage (30), ce qui évite en outre de l'égarer.

On prévoiera également sur le bras d'appui une patte (31) rapportée pour maintenir la jambe de force en position bloquée sur ledit bras d'appui.

De même le passage d'axe (32) de la jambe de force sera enfilé sur un téton solidaire du longeron.

Enfin, on pourra également prévoir un verrouillage de sécurité (33) par la coopération d'un gousset solidaire du pied de la béquille avec une chape solidaire du longeron, avec blocage par goupille amovible.

Les béquilles (12,14) pourront comporter un moyen de vérrouillage individuel en remplacement de leur assemblage par paire à l'aide de la tringle (10) afin d'en permettre l'enlèvement, par exemple par rotation de demi tour.

On a représenté aux figures 5a, 5b, 5c et 5d une variante de mise en oeuvre dans laquelle l'articulation (20) est remplacée par un axe (33) solidaire d'un longeron (34) pouvant s'escamoter également dans un fourreau (35). On limite ainsi le porte-à-faux de la structure précédente.

De manière préférée, chaque structure escamotable transversalement comportera une butée (36) qui coopère avec un limiteur (37).

## Revendications

1. Conteneur, en particulier conteneur métallique, du type comportant deux longerons latéraux longitudinaux délimitant le volume structurel du conteneur, ainsi qu'une pluralité de béquilles support articulées sur le corps du conteneur et solidaires de celui-ci, caractérisé en ce que chaque béquille (12,14), en position de rangement, peut être escamotée dans les longerons latéraux (3,4) du conteneur (1) de manière à ne laisser aucune pièce en sait lie sous le volume structurel dudit conteneur.

2. Conteneur selon la revendication 1, caractérisé en ce qu'il comporte d'un longeron à l'autre un fourreau (7) dans lequel sont aptes à coulisser les bras de soutien (8, 9) des béquilles, ces bras de soutien étant guidés dans leur coulissement et retenus en position déployée extrème de manière à éviter leur sortie du fourreau (7), par une tringle (10) munie sur une de ses extrémités d'une rondelle d'arrêt (11) soudée à une béquille (12) et à son autre extrémité d'une rondelle (13) pouvant coulisser par rapport à l'autre béquille (14).

3. Conteneur selon la revendication 2, caractérisé en ce que la rondelle d'arrêt (11) est soudée sur la face extérieure du bras de soutien (8) que le bras de soutien (9) comporte à son extrémité intérieure une rondelle d'arrêt d'extension de béquille (15) et à son extrémité extérieure un bouchon soudé (16).

4. Conteneur selon l'une quelconque des revendications 1 à 3, caractérisé en ce que chaque béquille (15) comporte un bras d'appui (16) comportant un axe amovible (17) tourillonnant sur une chape (18) solidaire dudit bras d'appui.

5. Conteneur selon la revendication 4, caractérisé en ce que sur l'axe (17) est articulée une jambe de force (19) articulée sur le longeron correspondant en un point (20), la jambe de force étant mobile, tout comme le bras d'appui (16), dans un plan sensiblement vertical, et que l'axe amovible (17) est muni d'une goupille de sécurité.

6. Conteneur selon la revendication 5, caractérisé en ce que l'articulation (20) comporte une plaque support (21) soudée sur le longeron et portant un axe à écrou (22) avec goupille, la jambe de force (19) étant articulée sur cet ensemble par une chape à rotule (23).

7. Conteneur selon l'une quelconque des revendications 4 à 6, caractérisé en ce que chaque béquille comporte, rapporté sur le bras d'appui, un gousset sensiblement triangulaire qui, lors du rangement de la béquille, pénètre dans une ouverture (25) du longeron correspondant.

8. Conteneur selon l'une quelconque des revendications 4 à 7, caractérisé en ce que le bras d'appui (16) comporte une pièce rapportée (28) qui coopère pour le verrouillage avec une chape (29) du longeron et que pour le verrouillage, on utilise l'axe (17) et sa goupille de blocage (30).

9. Conteneur selon l'une quelconque des revendications 4 à 8, caractérisé en ce qu'il comporte sur le bras d'appui une patte (31) rapportée pour maintenir la jambe de force en position bloquée sur ledit bras d'appui et que le passage d'axe (32) de la jambe de force est enfilé sur un téton solidaire du longeron.

10. Conteneur selon l'une quelconque des revendications 4 à 9, caractérisé en ce qu'il comporte un verrouillage de sécurité (33) par la coopération d'un gousset solidaire du pied de la béquille avec une chape solidaire du longeron, avec blocage par goupille amovible.

11. Conteneur selon l'une quelconque des revendications 1, 4 à 10, caractérisé en ce que les béquilles (12, 14) comportent un moyen de verrouillage individuel.

12. Conteneur selon la revendication 5, caractérisé en ce que la jambe de force (19) est articulée sur un axe (33) solidaire d'un longeron (34) pouvant s'escamoter dans un fourreau (35).

13. Conteneur selon l'une quelconque des revendications 1 à 12, caractérisé en ce que chaque structure escamotable transversalement comporte une butée (36) coopérant avec un limiteur (37).

## Claims

1. Container, more especially a metallic container, of the type comprising two longitudinal lateral side members defining the structural volume of the container, and a plurality of support legs hinged on the body of the container and integral therewith, characterised in that each leg (12, 14), in the stowed-away position, can be retracted into the lateral side members (3, 4) of the container (1) so that no component is left to project beneath the structural volume of said container.

2. Container according to claim 1, characterised in that it comprises a sleeve (7) from one side member to the other, in which sleeve the support arms (8, 9) of the legs are able to slide, these support arms being slidingly guided and held in the extreme deployed position, so that they do not escape from the sleeve (7), by means of a rod (10) provided, on one of its ends, with a stop-ring (11) welded to a leg (12) and, at its other end, by a ring (13) which is able to slide relative to the other leg (14).

3. Container according to claim 2, characterised in that the stop-ring (11) is welded on the external face of the support arm (8), and in that the support arm (9) comprises, at its internal end, a leg extension stop-ring (15) and, at its external end, a welded plug (16).

4. Container according to any of claims 1 to 3, characterised in that each leg (15) comprises a support arm (16) comprising a detachable spindle (17) pivoting on a yoke (18) integral with said support arm.

5. Container according to claim 4, characterised in that a reinforcing strut (19), hinged on the corresponding side member at a point (20), is hinged on the spindle (17), the reinforcing strut being displaceable, just like the support arm (16), in a substantially vertical plane, and in that the detachable spindle (17) is provided with a safety pin.

6. Container according to claim 5, characterised in that the hinging (20) comprises a support plate (21) welded on the side member and carrying a screw spindle (22) with a pin, the reinforcing strut (19) being hinged on this assembly by a swivel-jointed yoke (23).

7. Container according to any of claims 4 to 6, characterised in that each leg comprises, attached to the support arm, a substantially triangular bracket which, when the leg is stowed-away, penetrates an opening (25) in the corresponding side member.

8. Container according to any of claims 4 to 7, characterised in that the support arm (16) comprises an attached component (28) which co-operates for locking purposes with a yoke (29) of the side member, and in that the spindle (17) and its locking pin (30) are used for locking purposes.

9. Container according to any of claims 4 to 8, characterised in that it comprises, on the support arm, an attached clamp (31) to hold the reinforcing strut in the locked position on said support arm, and in that the axial passage (32) of the reinforcing strut is threaded on a teat-screw integral with the side member.

10. Container according to any of claims 4 to 9, characterised in that it comprises a security lock (33) by the co-operation of a bracket, which is integral with the foot of the leg, with a yoke which is integral with the side member, with the locking achieved by the displaceable pin.

11. Container according to any of claims 1 and 4 to 10, characterised in that the legs (12, 14) comprise an individual locking means.

12. Container according to claim 5, characterised in that the reinforcing strut (19) is hinged on a spindle (33) integral with a side member (34) which is able to retract into a sleeve (35).

13. Container according to any of claims 1 to 12, characterised in that each transversely retractable structure comprises an abutment (36) co-operating with a limiting means (37).

## Patentansprüche

1. Container, insbesondere Container aus Metall, welcher zwei seitliche, längliche, die Außenkontur des Containers begrenzende Abstützungen und eine Vielzahl von Stützfüßen hat, welche am Gehäuse des Containers schwenkbar befestigt sind, **dadurch gekennzeichnet**, daß jeder Stützfuß (12, 14) derart in eine Ruhestellung in den zeitlichen Holmen (3, 4) des Containers (1) einziehbar ist, daß kein Bauteil über die Außenkontur des Containers ragt.

2. Container nach Anspruch 1, **dadurch gekennzeichnet**, daß er von einem Holm zum anderen eine Hülse (7) aufweist, welche so ausgebildet ist, daß in ihr die Stützschenkel (8, 9) der Stützfüße gleiten können, daß diese Stützschenkel während ihres Gleitens geführt sind und in ihrer maximal ausgefahrenen Position derart gehalten sind, daß sie ihre Hülse (7) nicht verlassen können, wozu ein Gestänge (10) vorgesehen ist, welches an einem seiner Enden eine an einem Stützfuß (12) festgeschweißte Anschlagscheibe (11) und an seinem anderen Ende eine Scheibe (13) hat, welche relativ zum anderen Stützfuß (14) zu gleiten vermag.

3. Container nach Anspruch 2, **dadurch gekennzeichnet**, daß die Anschlagscheibe (11) gegen die Außenseite des Stützschenkels (8) geschweißt ist, daß der Stützschenkel (9) an seinem inneren Ende eine Anschlagscheibe für das Ausfahren des Stützfußes (15) und an seinem äußeren Ende einen eingeschweißten Stopfen (16) hat.

4. Container nach einem der Ansprüche 1 bis 3, **dadurch gekennzeichnet**, daß jeder Stützfuß (15) einen Stützpfeiler (16) mit einer beweglichen Achse (17) hat, die in einem an dem genannten Stützpfeiler vorgesehenen Lagerbock (18) gelagert ist.

5. Container nach Anspruch 4, **dadurch gekennzeichnet**, daß auf der Achse (17) eine Verstärkungsstrebe (19) schwenkbar gehalten ist, welche entsprechend am Holm um einen Punkt (20) zu schwenken vermag, wobei die Verstärkungsstrebe in einer im wesentlichen vertikalen Ebene ebenso wie der Stützpfeiler (16) beweglich ist, und daß die bewegliche Achse (17) mit einem Sicherungsstift versehen ist.

6. Container nach Anspruch 5, **dadurch gekennzeichnet**, daß das Gelenk (20) eine mit dem Holm verschweißte Stützplatte (21) aufweist, die eine Achse (22) mit Mutter und Sicherungsstift aufweist, und daß die Verstärkungsstrebe (19) um diese Anordnung mittels eines Schwenklagers (23) beweglich ist.

7. Container nach einem der Ansprüche 4 bis 6, **dadurch gekennzeichnet**, daß jeder Stützfuß ein am Stützschenkel angebrachtes, im wesentlichen dreieckiges Knotenblech aufweist, welches während des Einfahrens des Stützfußes eine Öffnung (25) des entsprechenden Holms durchdringt.

8. Container nach einem der Ansprüche 4 bis 7, **dadurch gekennzeichnet**, daß der Stützpfeiler (16) ein Aufsatzstück (28) hat, welches zum Verriegeln mit einem Bügel (29) des Holmes zusammenwirkt, und daß zum Verriegeln die Achse (17) und ihr Sperrstift (30) benutzt werden.

9. Container nach einem der Ansprüche 4 bis 8, **dadurch gekennzeichnet**, daß er auf dem Stützpfeiler eine Klaue (31) hat, welche dazu angeordnet ist, die Verstärkungsstrebe in blockierter Stellung auf dem genannten Stützpfeiler zu halten, und daß zum Durchlaß der Achse (32) der Verstärkungsstrebe diese in einen am Holm angebrachten Ansatz eingesetzt ist.

10. Container nach einem der Ansprüche 4 bis 9, **dadurch gekennzeichnet**, daß er eine Schutzverriegelung hat, die durch Zusammenwirken eines an der Basis des Stützfußes angebrachten Eckstückes mit einem am Holm angebrachten Bügel und einem herausnehmbaren Stift arbeitet.

11. Container nach einem der Ansprüche 1 und 4 bis 10, **dadurch gekennzeichnet**, daß die Stützfüße (12, 14) Mittel zum individuellen Verriegeln aufweisen.

12. Container nach Anspruch 5, **dadurch gekennzeichnet**, daß die Verstärkungsstrebe (19) um eine an einem Holm (34) angebrachte, in eine Hülse (35) einziehbare Achse (33) schwenkbar ist.

13. Container nach einem der Ansprüche 1 bis 12, **dadurch gekennzeichnet**, daß alle quer einziehbaren Bauteile einen Anschlag (36) aufweisen, welcher mit einer Sperre (37) zusammenwirkt.
